# FASCICULE DE BREVET EUROPEEN

(11) **EP 4 428 624 B1**
(45) Date de publication et mention de la délivrance du brevet: **17.12.2025**
(21) Numéro de dépôt: 23160132.9
(22) Date de dépôt: 06.03.2023
(51) Int. Cl.: G04B 18/02, G04B 18/06, G04B 17/28

(54) **DISPOSITIF DE REGLAGE AUTONOME DE LA LONGUEUR ACTIVE D'UN SPIRAL**
VORRICHTUNG ZUR AUTONOMEN EINSTELLUNG DER AKTIVEN LÄNGE EINER SPIRALFEDER
DEVICE FOR THE AUTONOMOUS ADJUSTMENT OF THE ACTIVE LENGTH OF A HAIRSPRING

(43) Date de publication de la demande: 11.09.2024
(73) Titulaire: The Swatch Group Research and Development Ltd, 2074 Marin (CH)
(72) Inventeur: BRAVO, Paulo, 2074 Marin-Epagnier (CH); CABEZAS JURIN, Andrés, 1400 Yverdon-les-Bains (CH)
(74) Mandataire: ICB SA

(56) Documents cités:
- EP-A1- 3 502 788

## Description

### Domaine technique de l'invention

L'invention concerne un dispositif de réglage autonome de la longueur active d'un spiral, pour oscillateur de type balancier-spiral.

L'invention concerne également un mouvement horloger comportant le dispositif de réglage autonome de la longueur active d'un spiral et un oscillateur de type balancier-spiral.

L'invention concerne en outre une pièce d'horlogerie, notamment une montre, comportant le mouvement horloger.

### Arrière-plan technologique

Dans le domaine des montres munies d'oscillateurs mécaniques de type balancier-spiral, on connait des mécanismes de réglage manuel de la longueur active du spiral.

Par exemple, dans des mécanismes de réglage manuel courants, l'extrémité externe du spiral est immobilisée par un piton fixé à un porte-piton solidaire d'un coq. Une raquette mobile en rotation par rapport au porte-piton est prévue pour ajuster la longueur active du spiral, permettant ainsi d'ajuster la fréquence du balancier-spiral. La raquette est un levier, généralement muni de deux bras, qui pivote centré sur la coordonnée de l'arbre de balancier. Un premier bras de la raquette porte par exemples deux goupilles entre lesquelles le spiral est libre. Un deuxième bras de la raquette peut être actionné manuellement pour faire pivoter la raquette d'un certain angle autour de l'arbre de balancier. Ceci permet de modifier la position réelle du point de comptage. Lorsque la raquette pivote, la longueur active du spiral est réduite ou augmentée. Toutefois, un inconvénient d'un tel dispositif de réglage manuel est que la gravité terrestre influence la fréquence des oscillations du balancier-spiral en fonction de l'orientation du mouvement horloger correspondant. Ainsi, la marche d'une montre peut présenter un écart de marche important entre ses positions horizontale et verticale, notamment. En outre, lorsque le spiral se déplace entre les goupilles à cause du jeu entre ces deux derniers, les oscillations du balancier-spiral entraînent une perturbation de sa longueur active et donc une variation légère de la fréquence des oscillations de l'ensemble balancier-spiral.

Afin de limiter les effets négatifs de la gravité il est connu, notamment du document brevet CH 705 605 B1, une solution mettant en œuvre un dispositif de réglage de la longueur active du spiral, dans lequel la raquette porte des moyens de pinçage destinés à pincer une portion terminale du spiral pour définir la longueur active de ce dernier. L'extrémité externe du spiral est en outre solidaire d'un système de fixation monté mobile par rapport à la raquette et agencé pour coopérer avec celle-ci. Les moyens de pinçage, constitués par exemple d'un système de pincement goupille-excentrique dans lequel la portion terminale du spiral est pincée, peuvent être desserrés ou serrés à loisir par un horloger. Lorsque l'horloger a desserré le système de pincement à goupille-excentrique, il peut déplacer le système de fixation au moyen d'un outil, permettant ainsi de déplacer le spiral relativement à la raquette qui reste fixe, et donc par rapport à la goupille, ce qui permet de modifier la longueur active du spiral. L'horloger peut alors pincer le spiral contre la goupille en resserrant le système de pincement, pour replacer le dispositif de réglage en position de service. Toutefois, une telle solution reste une solution de réglage manuel, ce qui a comme inconvénient de limiter considérablement la précision du réglage permettant de contrebalancer les effets de la gravité. En outre, une telle solution est fastidieuse à mettre en œuvre, du fait des différentes étapes d'ajustement manuel par un horloger permettant le réglage.

Le document EP 3 502 788 A1 concerne un dispositif de réglage de la longueur active d'un spiral, pour oscillateur de type balancier-spiral, permettant de contrebalancer les effets de la gravité, notamment les perturbations de l'isochronisme du balancier de l'oscillateur,

### Résumé de l'invention

L'invention a donc pour but de fournir un dispositif de réglage de la longueur active d'un spiral, pour oscillateur de type balancier-spiral, permettant de contrebalancer de manière simple, précise et autonome les effets de la gravité, notamment les perturbations de l'isochronisme du balancier de l'oscillateur, et palliant les inconvénients susmentionnés de l'état de la technique.

A cet effet, l'invention concerne un dispositif de réglage autonome de la longueur active d'un spiral, pour oscillateur de type balancier-spiral, comprenant un coq monté sur une platine d'un mouvement horloger et dans lequel pivote un arbre de balancier, le spiral comportant une extrémité interne solidaire de l'arbre de balancier et une extrémité externe solidaire d'un premier piton fixé à un porte-piton, le porte-piton étant monté à pivotement sur le coq concentriquement à l'arbre de balancier, et des moyens de modification de la longueur active du spiral.

Selon l'invention, les moyens de modification de la longueur active du spiral comprennent :
- un levier apte à pivoter sur le porte piton entre une position de repos et deux positions de correction du dispositif, le levier présentant une première extrémité libre et une seconde extrémité (601) présentant deux becs (601, 602) ;
- des moyens de contrainte élastique configurés pour exercer une action élastique de rappel en position sur le levier ;
- une masselotte mobile en rotation autour d'un arbre sur lequel est montée une came, la masselotte étant agencée pour tourner librement autour de l'arbre en fonction de la gravité, la rotation de la masselotte entraînant une rotation de la came et un pivotement du levier pour que l'un des becs agisse sur le spiral et simultanément modifier la longueur active du spiral ;
- des moyens amortisseur comprenant une roue dentée coaxiale à la masselotte et montée sur la masselotte, et un dispositif d'amortissement agencé pour coopérer avec la masselotte via la roue dentée et limiter la modification de la longueur active du spiral en cas de subite accélération ou décélération.

Conformément à d'autres variantes avantageuses de l'invention :
- le porte piton comprend une extension munie d'une ouverture au travers de laquelle passe un axe de pivotement pour le levier ;
- le levier comprend, à sa seconde extrémité, un roulement à bille au travers duquel passe l'axe de pivotement ;
- l'ouverture est de forme oblongue pour pouvoir régler la position du levier par rapport au spiral ;
- les moyens de contrainte élastique configurés pour exercer une action élastique de rappel en position sur le levier sont solidaires de la platine ;
- les moyens de contrainte élastique configurés pour exercer une action élastique de rappel en position sur le levier sont solidaires du porte piton ;
- la came est une came radiale à profil extérieur ;
- en position de repos du dispositif, une portion plane de la came est en contact avec le levier, et, en position de correction du dispositif, un coin ou un angle de la came est en contact avec le levier ;
- la came est en contact permanent avec l'extrémité libre du levier quelle que soit la position de la masselotte ;
- la masselotte est un demi-disque plein ;
- le dispositif comprend un amortisseur à air, l'amortisseur se présentant sous la forme d'un corps avec une cavité de forme similaire à celle de la masselotte, la masselotte étant agencée pour pivoter dans la cavité ;
- Le dispositif comprend une came en forme de cœur montée sur l'arbre, la came en forme de cœur étant agencée pour coopérer avec un ressort, l'ensemble formant un dispositif de remise à zéro de la position du levier ;
- la came en forme de cœur est superposée sur la came.

Un avantage du dispositif de réglage selon l'invention réside dans le fait qu'il comprend une masselotte montée libre en rotation et coopérant indirectement avec un bras mobile agencé pour agir sur la spire externe du spiral. Une rotation de la masselotte, soumise librement à la gravité, entraîne ainsi un déplacement du bras, entre une position de repos et une position de correction du dispositif, et agit simultanément sur le spiral pour modifier la longueur active du spiral, permettant d'ajuster cette dernière afin de compenser les perturbations de l'isochronisme du balancier dues à la gravité. De ce fait, le dispositif de réglage selon l'invention permet de compenser de manière précise la marche de l'oscillateur en fonction de sa position dans l'espace, en contrebalançant les perturbations de l'isochronisme du balancier dues à la gravité, et ce de manière autonome.

L'invention concerne également un mouvement horloger comportant le dispositif de réglage décrit ci-dessus, et qui comprend les caractéristiques mentionnées dans la revendication dépendante 14.

L'invention concerne également une pièce d'horlogerie comportant le mouvement horloger décrit ci-dessus, et qui comprend les caractéristiques mentionnées dans la revendication dépendante 15.

D'autres caractéristiques et avantages de la présente invention apparaîtront dans la description suivante d'un mode de réalisation préféré, présenté à titre d'exemple non limitatif en référence aux dessins annexés.

### Brève description des figures

Les buts, avantages et caractéristiques du dispositif de réglage de la longueur active d'un spiral, ainsi que du mouvement horloger et de la pièce d'horlogerie le comprenant, apparaîtront mieux dans la description suivante sur la base d'au moins une forme d'exécution non limitative illustrée par les dessins sur lesquels :
- la figure 1 est une vue de dessus en perspective d'un mouvement horloger d'une montre comprenant un dispositif de réglage de la longueur active d'un spiral selon un premier mode de réalisation de l'invention ;
- la figure 2 est une vue de dessus en perspective d'un mouvement horloger d'une montre comprenant un dispositif de réglage de la longueur active d'un spiral selon un premier mode de réalisation de l'invention ;
- la figure 3 est une vue en perspective de dessus du dispositif de réglage de la figure 1 selon le premier mode de réalisation de l'invention ;
- la figure 4 une vue en perspective éclatée du dispositif de réglage de la figure 1 selon le premier mode de réalisation de l'invention ;
- Les figures 5a et 5b sont respectivement des vues en perspective de dessus et éclatée du dispositif de réglage de la figure 1 selon un second mode de réalisation de l'invention.

### Description détaillée de l'invention

Dans la description suivante, il est fait référence à un mouvement horloger muni d'un dispositif de réglage de la longueur active d'un spiral, pour oscillateur de type balancier-spiral. Les composants usuels du mouvement horloger, qui sont bien connus d'un homme du métier dans ce domaine technique, ne sont décrits que de manière simplifiée ou pas décrits du tout. L'homme du métier saura en effet adapter ces différents composants et les faire coopérer pour le fonctionnement du mouvement horloger. En particulier, tout ce qui concerne le mécanisme d'échappement du mouvement horloger ne sera pas décrit par la suite, bien qu'un tel mécanisme d'échappement puisse avantageusement coopérer avec le dispositif de réglage selon l'invention.

La figure 1 représente une partie d'une pièce d'horlogerie 1, qui comprend un mouvement horloger 2. Dans l'exemple de réalisation particulier de la figure 1, la pièce d'horlogerie 1 est une montre. Le mouvement horloger 2 comporte un oscillateur muni d'un balancier 4 et d'un spiral 5, et un dispositif 6 de réglage autonome de la longueur active du spiral 5. De manière conventionnelle, le spiral 5 est fixé à un arbre 7 de balancier 4 par son extrémité interne (non visible). L'arbre 7 de balancier 4 présente une extrémité montée à pivot dans un pont de balancier (ce dernier n'étant pas visible sur les figures pour plus de clarté). L'extrémité externe du spiral 5 est fixée de manière classique à un piton 8 fixé à un porte-piton 10, le porte-piton 10 étant solidaire d'un coq 12 par léger serrage. Plus précisément, le porte-piton 10 est monté à pivotement sur le coq 12 concentriquement à l'arbre 7 de balancier 4, comme illustré sur la figure 2. L'arbre 7 de balancier 4 est monté à pivotement dans le coq 12.

Les moyens 6 de modification de la longueur active du spiral 5 sont aptes à modifier la longueur active du spiral 5 en agissant sur la longueur de la spire externe du spiral 5. Dans les deux exemples de réalisation respectivement illustrés sur les figures 1 à 4 et les figures 5a et 5b, les moyens de modification de la longueur active du spiral 5 comportent un levier 60 apte à se déplacer entre une position de repos et deux positions de correction du dispositif. Le levier présentant une première extrémité libre 610 et une seconde extrémité 600 munie de deux becs 601, 602, chaque bec 601, 602 étant agencé pour agir indépendamment l'un de l'autre sur la spire externe du spiral et modifier la longueur active du spiral.

Comme on peut l'observer sur les figures, le porte piton 10 comprend une extension 100 munie d'une ouverture 101 au travers de laquelle passe un axe de pivotement 102 autour duquel le levier 60 pivote pour passer de sa position de repos vers une position de correction.

De manière à pivoter autour de l'axe 102 qui est formé par un boulon 103 et un écrou 104, le levier comprend, à sa seconde extrémité 600, un roulement à bille 603 au travers duquel passe la tige du boulon 103.

On remarquera également que l'ouverture 101 est de forme oblongue pour pouvoir régler la position du levier 60 par rapport au spiral 5. Ainsi, une fois que la bonne position du levier est déterminé, il suffit de fixer la seconde extrémité 600 du levier sur l'extension 100 du porte piton en serrant le boulon 103 et l'écrou 104.

Les moyens 6 de modification de la longueur active du spiral comprennent également une masselotte 40 mobile en rotation autour d'un axe 30 sur lequel est montée une came 31 contre laquelle l'extrémité libre 610 du levier 60 repose. La masselotte 40 est agencée pour pouvoir tourner autour de l'axe 30 en fonction de la gravité à laquelle elle est soumise, la rotation de la masselotte 40 entraînant une rotation de la came 31 et un déplacement du levier 60 pour agir sur la spire externe du spiral 5 et simultanément modifier la longueur active du spiral.

Le dispositif de réglage 6 comprend en outre des moyens amortisseur comprenant une roue dentée 34 coaxiale à la masselotte 40 et solidaire de la masselotte, et un dispositif d'amortissement 20 agencé pour coopérer avec la masselotte 40 via la roue dentée 34 et limiter la modification de la longueur active du spiral 5 en cas de subite accélération ou décélération.

Le dispositif de réglage comprend des moyens de contrainte élastique configurés pour exercer une action élastique de rappel en position sur l'au moins un bras 60. Les moyens de contrainte élastique se présente sous la forme d'une lame ressort 70, 73. Selon le premier mode de réalisation illustré aux figures 1 à 4, la lame ressort 70 comprend une première extrémité 71 en contact avec l'extrémité libre 610 du levier 60 de manière à maintenir l'extrémité libre 610 contre le profil de la came 31, et une deuxième extrémité solidaire de la platine 13. Selon le second mode de réalisation illustré aux figures 5a et 5b, la lame ressort 73 est solidaire du porte piton 10 et permet également de plaquer l'extrémité libre 610 contre le profil de la came 31.

Les moyens de modification de la longueur active du spiral 5 comportent deux goupilles 19 fixées au deuxième piton 8', la seconde extrémité 601 du bras 60 étant agencé de sorte à ce qu'elle coulisse entre les deux goupilles 19 et vienne au contact de la spire externe du spiral 5 en position de correction et ainsi modifier la longueur active du spiral.

La masselotte 40 est montée libre en rotation sur l'axe 30 sur lequel est montée les cames 31 de sorte à ce qu'une rotation de la masselotte 40 entraîne un déplacement du levier 60 et agisse simultanément sur les moyens de modification de la longueur active du spiral 5. Le déplacement du levier sous l'effet de la rotation de la masselotte 40, elle-même soumise à la gravité, s'effectue entre une position de repos du dispositif, et deux positions de correction du dispositif, les becs 601, 602 du levier 60 permettant une correction distincte en fonction de la position de la montre. Comme illustré sur les figures, la masselotte 40 est par exemple constituée d'un disque demiplein. Dans une variante de réalisation non représentée sur les figures, la masselotte 40 est constituée d'un disque bi-matière plein, les deux matières du disque présentant des densités distinctes.

Ainsi, en fonction de la position du mouvement horloger 2 dans l'espace, la masselotte 40, soumise librement à la gravité, peut tourner autour de son axe de rotation et entraîner ainsi un déplacement du levier 60. Ce faisant, la rotation de la masselotte 40 agit simultanément sur les moyens de modification de la longueur active du spiral 5, permettant d'ajuster en continu la longueur active du spiral afin de compenser les perturbations de l'isochronisme du balancier dues à la gravité.

De manière à éviter que la masselotte forme une roue libre, et dérègle l'oscillateur 4, 5 au lieu de le corriger, le dispositif de réglage 6 comprend des moyens amortisseur comprenant une roue dentée 34 coaxiale à la masselotte et solidaire de cette dernière. Les moyens amortisseur comprennent un dispositif d'amortissement agencé pour coopérer avec la masselotte via la roue dentée pour limiter, voire empêcher, la modification de la longueur active du spiral 5 lors d'une subite accélération ou décélération.

Tel qu'illustré sur les figures, le dispositif d'amortissement 20 se présente sous la forme d'un amortisseur à air, l'amortisseur comprenant un corps 22 avec une cavité dans laquelle une masse 21 de forme similaire à celle de la cavité tourne autour d'un axe 24. L'axe 24 comprend également un pignon 23 agencé pour coopérer avec la denture de la roue dentée 34. Ainsi, lorsque la masselotte 40 se déplace, elle entraine la roue dentée 34 qui engrène le pignon 23, et fait tourner la masse 21 du dispositif d'amortissement 20. On comprend donc que lors d'un vif déplacement de la masselotte 40, la masse 21 viendra freiner la rotation de la masselotte 40 grâce au dispositif d'amortissement 20. Bien évidemment, d'autres types d'amortisseur peuvent être mis en place, telle qu'une masse se déplaçant dans un cylindre, ou encore un amortisseur magnétique.

On remarquera que l'axe 30 portant la masselotte 40, la roue dentée 34 et la cames 31, comprend également une came en forme de cœur 32 solidaire de l'axe 30, et superposée à la came 31. La came en forme de cœur 32 est agencée pour coopérer avec un ressort 24, 25 dont l'extrémité 26 coopère avec le profil de la came en forme de cœur 32, l'ensemble formant ainsi un dispositif de remise à zéro de la position du levier 60 pour le faire revenir vers sa position de repos naturellement lorsque la masselotte n'est plus soumise à la gravité.

De préférence, la came 31 est une came radiale à profil extérieur. Bien qu'une came radiale à profil extérieur sensiblement rectangulaire soit représentée sur les figures 1 à 5b, en pratique la forme envisagée pour le profil extérieur de la came sera fonction du type de spiral 5 utilisé et de la correction à y apporter. Par exemple, une came radiale à profil extérieur triangulaire, oblongue ou encore ovoïde peut également être utilisée dans le cadre de la présente invention. De préférence, en position de repos du dispositif de réglage 6, une portion plane de la came est en contact avec l'extrémité libre 610 du levier 60, tandis qu'en position de correction du dispositif 6, un coin ou un angle de la came 31 est en contact l'extrémité libre 610 du levier 60. De préférence encore, la came 31 est en contact avec le levier 60 quelle que soit la position de la masselotte 40.

On conçoit ainsi qu'en fonction de la position du mouvement horloger 2 dans l'espace, la masselotte 40, soumise librement à la gravité, peut tourner autour de son axe de rotation et entraîner ainsi un déplacement du levier 60. Ce faisant, cette rotation de la masselotte 40 agit simultanément sur les moyens de modification de la longueur active du spiral 5, permettant d'ajuster en continu la longueur active du spiral afin de compenser les perturbations de l'isochronisme du balancier dues à la gravité. La rotation de la masselotte 40 entraine une rotation de l'axe 30 et a pour effet de déplacer la came 31 qui est solidaire de l'axe 30, la came agissant alors sur l'extrémité libre 610 du levier 60 et déplaçant ce dernier pour que la seconde extrémité 600 du levier pivote autour de l'axe 102 et que l'un des becs 601, 601 vienne en contact avec le spiral 5 de manière à modifier la longueur active du spiral.

Une fois la masselotte stabilisée suite à son changement de position, le dispositif reviendra de lui-même en position de repos grâce à l'action du ressort 24, 25 sur la came en forme de cœur 32 qui est également solidaire de l'axe 30.

L'invention concerne également un mouvement horloger 2 comportant un oscillateur 4, 5 de type balancier-spiral et un dispositif 6 de réglage autonome de la longueur active du spiral 5 tel que décrit précédemment.

L'invention concerne aussi une pièce d'horlogerie 1 comportant un mouvement horloger 2 muni d'un dispositif 6 de réglage autonome de la longueur active du spiral 5 tel que décrit précédemment.

## Revendications

1. Dispositif (6) de réglage autonome de la longueur active d'un spiral (5), pour oscillateur (4, 5) de type balancier-spiral, comprenant un coq (12) agencé pour être monté sur une platine (13) d'un mouvement horloger (2) et dans lequel est apte à pivoter un arbre (7) de balancier (4), le spiral (5) comportant une extrémité interne solidaire de l'arbre (7) de balancier (4) et une extrémité externe agencée pour être solidaire d'un premier piton (8) fixé à un porte-piton (10), le porte-piton (10) étant monté à pivotement sur le coq (12) concentriquement à l'arbre (7) de balancier (4), et des moyens de modification de la longueur active du spiral (5) ;
dans lequel les moyens de modification de la longueur active du spiral comprennent :
- un levier (60) apte à pivoter sur le porte piton (10) entre une position de repos et deux positions de correction du dispositif, le levier (60) présentant une première extrémité libre (600) et une seconde extrémité (601) présentant deux becs (601, 602) ;
- des moyens de contrainte élastique (70, 71, 72, 73) configurés pour exercer une action élastique de rappel en position sur le levier (60) ;
- une masselotte (40) mobile en rotation autour d'un axe (30) sur lequel est montée une came (31), la masselotte étant agencée pour tourner librement autour de l'arbre en fonction de la gravité, la rotation de la masselotte (40) entraînant une rotation de la came (31) et un pivotement du levier (60) pour que l'un des becs (601, 602) agisse sur le spiral et simultanément modifier la longueur active du spiral (5) ;
- des moyens amortisseurs comprenant une roue dentée (34) coaxiale à la masselotte (40) et montée sur la masselotte, et un dispositif d'amortissement (20) agencé pour coopérer avec la masselotte via la roue dentée et limiter la modification de la longueur active du spiral (5) en cas de subite accélération ou décélération.

2. Dispositif (6) de réglage autonome de la longueur active d'un spiral (5) selon la revendication 1, **caractérisé en ce que** le porte-piton (10) comprend une extension (100) munie d'une ouverture (101) au travers de laquelle passe un axe de pivotement (102) pour le levier (60).

3. Dispositif (6) de réglage autonome de la longueur active d'un spiral (5) selon la revendication 2, **caractérisé en ce que** le levier comprend, à sa seconde extrémité (600), un roulement à bille (603) au travers duquel passe l'axe de pivotement (102).

4. Dispositif (6) de réglage autonome de la longueur active d'un spiral (5) selon la revendication 2, **caractérisé en ce que** l'ouverture (101) est de forme oblongue pour pouvoir régler la position du levier (60) par rapport au spiral (5).

5. Dispositif (6) de réglage autonome de la longueur active d'un spiral (5) selon l'une des revendications 1 à 4, **caractérisé en ce que** les moyens de contrainte élastique (70, 71, 72) configurés pour exercer une action élastique de rappel en position sur le levier sont agencés pour être solidaires de la platine (13).

6. Dispositif (6) de réglage autonome de la longueur active d'un spiral (5) selon l'une des revendications 1 à 4, **caractérisé en ce que** les moyens de contrainte élastique (73) configurés pour exercer une action élastique de rappel en position sur le levier sont solidaires du porte-piton (10).

7. Dispositif (6) de réglage autonome de la longueur active d'un spiral (5) selon l'une des revendications 1 à 6, **caractérisé en ce que** la came (31) est une came radiale à profil extérieur.

8. Dispositif (6) de réglage autonome de la longueur active d'un spiral (5) selon l'une des revendication 1 à 7, **caractérisé en ce que**, en position de repos du dispositif (6), une portion plane de la came (31) est en contact avec le levier (60), et, en position de correction du dispositif (6), un coin ou un angle de la came (31) est en contact avec le levier (60).

9. Dispositif (6) de réglage autonome de la longueur active d'un spiral (5) selon l'une des revendications 1 à 8, **caractérisé en ce que** la came (31) est en contact permanent avec l'extrémité libre (610) du levier (60) quelle que soit la position de la masselotte (40).

10. Dispositif (6) de réglage autonome de la longueur active d'un spiral (5) selon l'une quelconque des revendications précédentes, **caractérisé en ce que** la masselotte (21) est un demi-disque plein.

11. Dispositif (6) de réglage autonome de la longueur active d'un spiral (5) selon l'une des revendications précédentes, **caractérisé en ce que** le dispositif comprend un amortisseur à air, l'amortisseur se présentant sous la forme d'un corps avec une cavité de forme similaire à celle de la masselotte, la masselotte étant agencée pour pivoter dans la cavité.

12. Dispositif (6) de réglage autonome de la longueur active d'un spiral (5) selon l'une des revendications précédentes, **caractérisé en ce qu'**il comprend une came en forme de cœur (32) montée sur l'axe (30), la came en forme de cœur étant agencée pour coopérer avec un ressort (24, 25), l'ensemble formant un dispositif de remise à zéro de la position du levier (60).

13. Dispositif (6) de réglage autonome de la longueur active d'un spiral (5) selon la revendication 12, **caractérisé en ce que** la came en forme de cœur (32) est superposée sur la came (31).

14. Mouvement horloger (2) comportant un oscillateur (4, 5) de type balancier-spiral et un dispositif (6) de réglage autonome de la longueur active du spiral (5), **caractérisé en ce que** le dispositif de réglage autonome (6) est conforme à l'une quelconque des revendications précédentes.

15. Pièce d'horlogerie (1) comportant un mouvement horloger (2), **caractérisée en ce que** le mouvement horloger (2) est conforme à la revendication 14.

## Patentansprüche

1. Vorrichtung (6) zur autonomen Einstellung der aktiven Länge einer Spirale (5) für einen Oszillator (4, 5) vom Balancier-Spiral-Typ, mit einem Hahn (12), vorgesehen zum Aufbringen auf eine Platine (13) eines Uhrwerks (2), in dem eine Balancierwelle (7) des Balanciers (4) drehbar gelagert ist, wobei die Spirale (5) eine innere, mit der Welle (7) des Balanciers (4) feste Verbindung und eine äußere, so ausgelegte Verbindung aufweist, dass sie mit einem ersten Piton (8) verbunden ist, der an einem Pitonträger (10) befestigt ist, wobei der Pitonträger (10) drehbar am Hahn (12) montiert ist, konzentrisch zur Balancierwelle (7) des Balanciers (4), und Mittel zur Änderung der aktiven Länge der Spirale (5) umfasst;
wobei die Mittel zur Änderung der aktiven Länge der Spirale Folgendes umfassen:
- ein Hebel (60), der auf dem Pitonträger (10) zwischen einer Ruheposition und zwei Korrekturstellungen der Vorrichtung schwenkbar ist, wobei der Hebel (60) an seinem ersten freien Ende (600) und an seinem zweiten Ende (601) zwei Backen (601, 602) aufweist;
- Mittel zur elastischen Vorspannung (70, 71, 72, 73), ausgebildet derart, dass sie auf den Hebel (60) eine elastische Rückstellwirkung in Position ausüben;
- eine um eine Achse (30) drehbar gelagerte Masselotte (40), auf der eine Nocke (31) montiert ist; die Masselotte ist so angeordnet, dass sie sich entsprechend der Schwerkraft frei um die Welle drehen kann. Die Drehung der Masselotte (40) bewirkt eine Drehung der Nocke (31) und eine Schwenkung des Hebels (60), so dass einer der Backen (601, 602) auf die Spirale einwirkt und gleichzeitig die aktive Länge der Spirale (5) geändert wird;
- Dämpfungseinrichtungen
umfassend ein Zahnrad (34), koaxial zur Masselotte (40) und auf dieser montiert, sowie eine Dämpfvorrichtung (20), ausgelegt zur Zusammenarbeit mit der Masselotte über das Zahnrad und zur Begrenzung der Änderung der aktiven Länge der Spirale (5) im Falle plötzlicher Beschleunigung oder Verzögerung.

2. Vorrichtung (6) zur autonomen Einstellung der aktiven Länge einer Spirale (5) nach Anspruch 1, **dadurch gekennzeichnet, dass** der Pitonträger (10) eine Verlängerung (100) aufweist, die mit einer Öffnung (101) versehen ist, durch die eine Drehachse (102) für den Hebel (60) geführt ist.

3. Vorrichtung (6) zur autonomen Einstellung der aktiven Länge einer Spirale (5) nach Anspruch 2, **dadurch gekennzeichnet, dass** der Hebel an seinem zweiten Ende (600) ein Kugellager (603) aufweist, durch welches die Drehachse (102) verläuft.

4. Vorrichtung (6) zur autonomen Einstellung der aktiven Länge einer Spirale (5) nach Anspruch 2, **dadurch gekennzeichnet, dass** die Öffnung (101) eine Langlochform aufweist, um die Position des Hebels (60) relativ zur Spirale (5) einstellen zu können.

5. Vorrichtung (6) zur autonomen Einstellung der aktiven Länge einer Spirale (5) nach einem der Ansprüche 1 bis 4, **dadurch gekennzeichnet, dass** die elastischen Rückstellmittel (70, 71, 72), die ausgelegt sind, um eine rückführende elastische Wirkung auf den Hebel auszuüben, fest mit der Platine (13) verbunden sind.

6. Vorrichtung (6) zur autonomen Einstellung der aktiven Länge einer Spirale (5) nach einem der Ansprüche 1 bis 4, **dadurch gekennzeichnet, dass** das elastische Rückstellmittel (73), das ausgelegt ist, um eine rückführende elastische Wirkung auf den Hebel auszuüben, fest mit dem Pitonträger (10) verbunden ist.

7. Vorrichtung (6) zur autonomen Einstellung der aktiven Länge einer Spirale (5) nach einem der Ansprüche 1 bis 6, **dadurch gekennzeichnet, dass** die Nocke (31) eine radiale Nocke mit Außenkontur ist.

8. Vorrichtung (6) zur autonomen Einstellung der aktiven Länge einer Spirale (5) nach einem der Ansprüche 1 bis 7, **dadurch gekennzeichnet, dass** sich in der Ruhestellung der Vorrichtung (6) eine flache Fläche der Nocke (31) in Kontakt mit dem Hebel (60) befindet, während sich in der Korrekturstellung der Vorrichtung (6) eine Ecke oder ein Winkel der Nocke (31) in Kontakt mit dem Hebel (60) befindet.

9. Vorrichtung (6) zur autonomen Einstellung der aktiven Länge einer Spirale (5) nach einem der Ansprüche 1 bis 8, **dadurch gekennzeichnet, dass** die Nocke (31) unabhängig von der Position der Masselotte (40) ständig mit dem freien Ende (610) des Hebels (60) in Kontakt steht.

10. Vorrichtung (6) zur autonomen Einstellung der aktiven Länge einer Spirale (5) nach einem der vorhergehenden Ansprüche, **dadurch gekennzeichnet, dass** die Masselotte (21) ein massiver Halbkreisdiskus ist.

11. Vorrichtung (6) zur autonomen Einstellung der aktiven Länge einer Spirale (5) nach einem der vorhergehenden Ansprüche, **dadurch gekennzeichnet, dass** die Vorrichtung einen Luftdämpfer umfasst, wobei der Dämpfer als Gehäuse mit einer Kavität ausgebildet ist, deren Form der Masselotte ähnelt, wobei die Masselotte drehbar in der Kavität gelagert ist.

12. Vorrichtung (6) zur autonomen Einstellung der aktiven Länge einer Spirale (5) nach einem der vorhergehenden Ansprüche, **dadurch gekennzeichnet, dass** sie eine herzförmige Nocke (32) umfasst, die auf der Achse (30) montiert ist, wobei die herzförmige Nocke zur Zusammenarbeit mit einer Feder (24, 25) ausgelegt ist, wobei die Einheit ein Rückstellmechanismus zur Nullstellung der Hebelposition (60) bildet.

13. Vorrichtung (6) zur autonomen Einstellung der aktiven Länge einer Spirale (5) nach Anspruch 12, **dadurch gekennzeichnet, dass** die herzförmige Nocke (32) über der Nocke (31) angeordnet ist.

14. Uhrwerk (2) mit einem Oszillator (4, 5) vom Typ Balancier-Spirale und einer Vorrichtung (6) zur autonomen Einstellung der aktiven Länge der Spirale (5), **dadurch gekennzeichnet, dass** die Vorrichtung (6) gemäß einem der vorhergehenden Ansprüche ausgeführt ist.

15. Uhrenteil (1) mit einem Uhrwerk (2), **dadurch gekennzeichnet, dass** das Uhrwerk (2) gemäß Anspruch 14 ausgeführt ist.

## Claims

1. Device (6) for autonomously adjusting the active length of a balance spring (5), for an oscillator (4, 5) of the sprung balance type, comprising a cock (12) designed to be mounted on a plate (13) of a horological movement (2) and in which cock a staff (7) of the balance (4) can pivot, the balance spring (5) including an inner end integral with the staff (7) of the balance (4) and an outer end designed to be integral with a first stud (8) fastened to a stud-holder (10), the stud-holder (10) being pivotally mounted on the cock (12) concentrically with the staff (7) of the balance (4), and means for modifying the active length of the balance spring (5);
In which the means for modifying the active length of the balance spring comprise:
- a lever (60) capable of pivoting on the stud-holder (10) between a rest position and two correction positions of the device, the lever (60) having a first free end (600) and a second end (601) having two beaks (601, 602);
- resilient stressing means (70, 71, 72, 73) configured to exert a resilient restoring action on the lever (60);
- an inertia block (40) rotatable about a shaft (30) on which a cam (31) is mounted, the inertia block being arranged to rotate freely about the shaft as a function of gravity, the rotation of the inertia block (40) rotating the cam (31) and pivoting the lever (60) so that one of the beaks (601, 602) acts on the balance spring and simultaneously modifies the active length of the balance spring (5);
- damping means comprising a toothed wheel (34) coaxial with the inertia block (40) and mounted on the inertia block, and a damping device (20) arranged to cooperate with the inertia block via the toothed wheel and to limit the change in the active length of the balance spring (5) in the event of sudden acceleration or deceleration.

2. Device (6) for autonomously adjusting the active length of a balance spring (5) according to claim 1, **characterised in that** the stud-holder (10) comprises an extension (100) provided with an opening (101) through which passes a pivot pin (102) for the lever (60).

3. Device (6) for autonomously adjusting the active length of a balance spring (5) according to claim 2, **characterised in that** the lever comprises, at its second end (600), a ball bearing (603) through which the pivot pin (102) passes.

4. Device (6) for autonomously adjusting the active length of a balance spring (5) according to claim 2, **characterised in that** the opening (101) is oblong in shape in order to be able to adjust the position of the lever (60) relative to the balance spring (5).

5. Device (6) for autonomously adjusting the active length of a balance spring (5) according to one of claims 1 to 4, **characterised in that** the resilient stressing means (70, 71, 72) configured to exert a resilient restoring action on the lever are designed to be integral with the plate (13).

6. Device (6) for autonomously adjusting the active length of a balance spring (5) according to one of claims 1 to 4, **characterised in that** the resilient stressing means (73) configured to exert a resilient restoring action on the lever are integral with the stud-holder (10).

7. Device (6) for autonomously adjusting the active length of a balance spring (5) according to one of claims 1 to 6, **characterised in that** the cam (31) is a radial cam with an external profile.

8. Device (6) for autonomously adjusting the active length of a balance spring (5) according to one of claims 1 to 7, **characterised in that**, when the device (6) is in the rest position, a flat portion of the cam (31) is in contact with the lever (60), and when the device (6) is in the correction position, a corner or angle of the cam (31) is in contact with the lever (60).

9. Device (6) for autonomously adjusting the active length of a balance spring (5) according to one of claims 1 to 8, **characterised in that** the cam (31) is in permanent contact with the free end (610) of the lever (60) whatever the position of the inertia block (40).

10. Device (6) for autonomously adjusting the active length of a balance spring (5) according to any one of the preceding claims, **characterised in that** the inertia block (21) is a solid half-disc.

11. Device (6) for autonomously adjusting the active length of a balance spring (5) according to one of the preceding claims, **characterised in that** the device comprises an air damper, the damper being in the form of a body with a cavity of similar shape to that of the inertia block, the inertia block being arranged to pivot in the cavity.

12. Device (6) for autonomously adjusting the active length of a balance spring (5) according to one of the preceding claims, **characterised in that** it comprises a heart-shaped cam (32) mounted on the shaft (30), the heart-shaped cam being arranged to cooperate with a spring (24, 25), the assembly forming a device for resetting the position of the lever (60).

13. Device (6) for autonomously adjusting the active length of a balance spring (5) according to claim 12, **characterised in that** the heart-shaped cam (32) is superimposed on the cam (31).

14. Horological movement (2) including an oscillator (4, 5) of the sprung balance type and a device (6) for autonomously adjusting the active length of the balance spring (5), **characterised in that** the autonomous adjustment device (6) is in accordance with any one of the preceding claims.

15. Timepiece (1) including a horological movement (2), **characterised in that** the horological movement (2) is in accordance with claim 14.
